# EUROPÄISCHE PATENTSCHRIFT

(11) **EP 3 449 201 B1**
(45) Veröffentlichungstag und Bekanntmachung des Hinweises auf die Patenterteilung: **15.04.2020**
(21) Anmeldenummer: 17720762.8
(22) Anmeldetag: 26.04.2017
(51) Int. Cl.: F41C 23/04, F41C 23/12, F41A 3/66

(54) **SELBSTLADENDE PISTOLE**
SELF-LOADING PISTOL
PISTOLET À CHARGEMENT AUTOMATIQUE

(30) Priorität: 27.04.2016 DE 102016107806
(43) Veröffentlichungstag der Anmeldung: 06.03.2019
(73) Patentinhaber: B&T AG, 3608 Thun (CH)
(72) Erfinder: BRÜGGER, Karl, 3608 Thun (CH)
(74) Vertreter: Wittmann, Ernst-Ulrich
(86) Internationale Anmeldenummer: PCT/EP2017/059962
(87) Internationale Veröffentlichungsnummer: WO 2017/186807

(56) Entgegenhaltungen:
- HU-A2- 0 203 982
- KR-U- 20110 004 858
- TW-U- M 281 163
- US-A1- 2011 107 644
- MICHAEL WALDBRENNER: "Im Kampf gegen Terror", DWJ DAS MAGAZIN FÜR WAFFENBESITZER,, Bd. 52, Nr. 7, Juli 2016 (2016-07), Seiten 55-61, XP001596882,

## Beschreibung

Die Erfindung betrifft eine Faustfeuerwaffe, insbesondere eine selbstladende Pistole.

Insbesondere betrifft die vorliegende Erfindung eine Pistole, welche einen Rahmen, einen Schlitten und ein Rohr aufweist und bei welchem eine Aufnahmevorrichtung den Schlitten wenigstens teilweise in der hinteren Endlage aufnimmt. Die Pistole weist weiterhin eine Schulterstütze auf, welche über eine Haltevorrichtung mit der Aufnahmevorrichtung verbindbar ist.

Gemäß der vorliegenden Erfindung ist unter einem Schlitten das außenliegende, in einer Schlittenführung bewegliche, Bauteil zu verstehen, wobei der Schlitten nach vorne in Bezug auf den Rahmen bis zu einer vorderen Endlage in der Schlittenführung und nach hinten in Bezug auf den Rahmen bis zu einer hinteren Endlage in der Schlittenführung bewegbar ist.

Pistolen sind im Stand der Technik bekannt. Diese Pistolen werden hauptsächlich durch Polizei, Streitkräfte, Jäger und/oder durch Sportschützen verwendet.

Die im Stand der Technik bekannten Pistolen weisen den Nachteil auf, dass diese während der Zeit, die benötigt wird, den Abzug zu betätigen, und etwas länger darüber hinaus, im wesentlichen freihändig stabil zu halten sind. Hierbei ist schon während der Betätigung des Abzuges und der Suche nach dem Druckpunkt wichtig, die Pistole stabil zu halten, da jegliche Erschütterung der Pistole unmittelbar vor der Abgabe des Schusses dafür sorgt, dass der Schuss das Ziel verfehlt.

Durch eine einhändige Schusshaltung - mit ausgestrecktem oder auch angewinkeltem Arm - wird jede Bewegung aus dem Oberkörper, respektive auch aus einem unsicheren Stand, in die Haltung der Pistole übertragen, was dazu führen kann, dass die Pistole unmittelbar vor der Schussabgabe oder während der Schussabgabe verkantet und der Schuss das Ziel verfehlt.

Auch situationsbedingt und abhängig von dem Ausbildungs- und Erfahrungsstand des Anwenders kann bei einer einhändigen Schusshaltung mit einer im Stand der Technik bekannten Pistole, eventuell durch Nervosität, die Pistole bei der Schussabgabe verreißen und/oder verkanten und somit das anvisierte Ziel verfehlen.

In Notsituationen, bei denen eine gezielte Schussabgabe aufgrund von fehlender Routine, Nervosität und eventuell subtiler Handhabung nicht möglich ist, können Personen ungewollt zu Schaden kommen und/oder Sachgegenstände beschädigt werden.

Zudem stellen Pistolen mit einem außenliegenden Verschlusssystem, welches einen Schlitten als das bewegliche Bauteil der Pistole darstellt, wenigstens in speziellen Situationen eine erhebliche Verletzungsgefahr für den Anwender dar. Bei Pistolen mit außenliegendem Verschlusssystem wird der Schlitten für den Nachladevorgang explosionsartig in die Richtung des Anwenders zurückgeführt, um die Patronenhülse der verschossenen Patrone auszuwerfen und um eine neue Patrone aus dem Magazin bei der anschließenden Vorwärtsbewegung dem Patronenlager zuzuführen. Hierbei kann der Fall eintreten, dass der Anwender die Pistole sehr nahe am Körper, respektive in der Nähe des Gesichtes, hält, um besser das Ziel durch die Visiereinrichtung aufnehmen zu können, und somit der Schlitten bei der Rückwärtsbewegung das Gesicht verletzt. Dies ist insbesondere dann der Fall, wenn die Pistole mit einer optischen Lichtpunkt-Visiereinrichtung versehen ist, da für das Erreichen einer optimalen Visierlinie zwischen Auge und Visiereinrichtung, die Lichtpunkt-Visiereinrichtung sehr nahe am Auge, respektive die Pistole somit sehr nahe am Gesicht, gehalten wird.

Auch bei der Verwendung von Kimme und Korn als Visiereinrichtung besteht bei nicht sachgemäßer Haltung und Verwendung der Pistole, durch den Rückstoß der Waffe und/oder durch die Rückwärtsbewegung des Schlittens, eine Verletzungsgefahr im Bereich des Gesichtes.

Des Weiteren wird auch in der Schusshaltung mit angewinkelten Armen, welche zu einer besseren Stabilisierung am Oberkörper angelegt sind, die Pistole sehr nahe am Gesicht geführt, um eine optimale Visierlinie zwischen Auge, Visiereinrichtung und Ziel zu erreichen. Durch den Rückstoß und die Rückwärtsbewegung des Schlittens besteht dann ebenfalls Verletzungsgefahr für den Anwender.

Bekannte Pistolen weisen auch den Nachteil auf, dass, vor allem konstruktionsbedingt, eine optische Lichtpunkt-Visiereinrichtung oftmals nur auf dem beweglichen Schlitten montiert werden kann. Dies führt schnell zu einer Materialermüdung in der Visiereinrichtung bzw. zu Nachjustierungen der Visiereinrichtung, da die Visiereinrichtung hohen Beschleunigungskräften bei der Ladebewegung des Schlittens ausgesetzt wird. Eine häufige und kostenerzeugende Wartung der Pistole ist diesbezüglich notwendig

Dokument "Im Kampf gegen den Terror" zeigt eine Pistole mit einer einklappbaren Schulterstütze.

HU 0203982 A2 zeigt eine Pistole mit einer abnehmbaren Schulterstütze, welche am Pistolengriff befestigt ist und ein erstes und ein zweites Glied zum Einklappen der Schulterstütze aufweist.

KR 2011 0004858 zeigt eine Pistole mit einem Sicherheitsüberstandsteil (safety protrusion part 105) der eine Bohrung (combing hole 106) zur Aufnahme eines Sicherheitsrandes (safety margin 300) aufweist, an welchen mittels zwei Bolzen (bolt 302) eine vertikale Haftplatte (adhesive plate 305) angeschraubt (screwed) ist. Die vertikale Haftplatte ist mit einem Polster (cushion material 306) versehen. Der Sicherheitsrand hat die Größe des zurückfahrenden Schlittens (slide 200) bei Schussabgabe.

US 2011/107644 A1 zeigt einen Pistolenwandler (pistol converter) bestehend aus einem Gehäuse (body) mit einem Pistolenaufnahmebereich (pistol barrel engaging portion) und einer Schulterstütze. Die Pistole wird durch den Pistolen Wandler aufgenommen, so dass der bewegliche Schlitten vollständig durch den Pistolenwandler umschlossen ist.TW M 281163 U zeigt ein Sturmgewehr mit einer einklappbaren Schulterstütze.

Aufgabe der vorliegenden Erfindung ist es, die im Stand derTechnik bekannten Nachteilte wenigstens teilweise zu überwinden. Diese Aufgabe wird durch eine Pistole gemäß Anspruch 1 gelöst. Bevorzugte Ausgestaltungen der Erfindung sind Gegenstand der jeweiligen Unteransprüche.

Demnach weist die Pistole einen Rahmen auf, welcher auf der Oberseite eine sich in Längsrichtung erstreckende Schlittenführung aufweist. Diese Schlittenführung ist zur wenigstens teilweisen Aufnahme und/oder Führung eines Schlittens und eines Rohrs mit einem Patronenlager geeignet. Dabei ist das Rohr in dem Schlitten wenigstens teilweise innenliegend aufgenommen. Der Schlitten ist in der Schlittenführung zwischen einer vorderen Endlage und einer hinteren Endlage bewegbar. Wenn sich der Schlitten in der Schlittenführung in der vorderen Endlage befindet, verschließt dieser das Rohr. In wenigstens der hinteren Endlage öffnet der Schlitten in der Schlittenführung das Rohr. Wird der Schlitten in der hinteren Endlage gehalten, ist das Patronenlager mit Rohr einsehbar.

Der Rahmen weist außerdem einen Schlittenfanghebel zur Arretierung des Schlittens auf. Der Schlittenfanghebel dient zur Arretierung des Schlittens in einer hinteren Endlage. Wird der Schlitten in der hinteren Endlage gehalten und der Schlittenfanghebel von unten nach oben betätigt, ist das Patronenlager mit Rohr einsehbar. Für das Lösen der Arretierung wird der Schlittenfanghebel von oben nach unten betätigt und der Schlitten bewegt sich aus der hinteren Endlage in die vordere Endlage.

Weiterhin weist die Pistole eine Abzugsvorrichtung auf, welche relativ zum Rahmen bewegbar ist. Durch das Betätigen derAbzugsvorrichtung wird ein Schuss ausgelöst und der

Selbstladevorgang, durch die Rückwärts- und Vorwärtsbewegung des Schlittens, ausgeführt. Des Weiteren weist die Pistole ein Griffstück mit einem Magazinschacht für das Zuführen eines Magazins, welches die Patronen enthält, auf.

Der Rahmen einer erfindungsgemäßen Pistole weist eine Aufnahmevorrichtung auf, welche den Schlitten wenigstens teilweise in der hinteren Endlage aufnimmt. Die Aufnahmevorrichtung ist so ausgelegt, dass diese den Rahmen in der Länge der Schlittenbewegung zur hinteren Endlage verlängert und somit vorteilhafterweise den Schlitten in der hinteren Endlage wenigstens teilweise umbaut, insbesondere durch eine Visiereinrichtung wenigstens teilweise abdeckend umbaut. Durch die erfindungsgemäße Ausgestaltung der Aufnahmevorrichtung erfolgt bei der Schussabgabe die Rückwärtsbewegung des Schlittens in Richtung der hinteren Endlage in die umschließende Aufnahmevorrichtung. Dadurch wird eine Verletzung durch die Rückwärtsbewegung des Schlittens vermieden.

Auch weist die Pistole eine Schulterstütze auf, welche über eine Haltevorrichtung mit der Aufnahmevorrichtung verbindbar ist. Die Aufnahmevorrichtung ist vorteilhafterweise so ausgebildet, dass diese eine Haltevorrichtung aufweist, mit der eine Schulterstütze für die Pistole aufgenommen werden kann. Durch die Aufnahme einer Schulterstütze in die Aufnahmevorrichtung kann die Pistole bei der Verwendung stabilisierend in die Schulter gezogen und somit an der Schulter fixiert angelegt werden. Durch das Fixieren der Pistole mittels der Schulterstütze an der Schulter wird die Stabilität bei der Schussabgabe erhöht sowie das Verreißen und/oder das Verkanten der Pistole reduziert. Da der Oberkörper in Situationen mit z.B. unsicherem Stand und/oder Anspannung bzw. Nervosität eine stabile Auflage für die Führung und Haltung der Pistole bietet, wird die Pistole fixiert und ungewollte Bewegungen aus dem Stand bzw. aus den Armen werden gedämpft und verringert. Diesbezüglich wird durch die Fixierung der Pistole in der Schulter in vorteilhafter Weise die Präzision und Treffsicherheit mit der Pistole erhöht. Dadurch wird vermieden, dass Personen ungewollt zu Schaden kommen und/oder Gegenständen ungewollt beschädigt werden.

Bei einer Ausführungsform der Erfindung ist die Aufnahmevorrichtung mit dem Rahmen einstückig ausgebildet, insbesondere sind die Aufnahmevorrichtung und der Rahmen aus einem Material gefertigt.

In einer anderen Ausführungsform kann die Aufnahmevorrichtung als lösbare Verbindung mit dem Rahmen ausgebildet sein. In dieser Ausführungsform ist die Aufnahmevorrichtung als Adapter ausgebildet, welcher auf den Rahmen beispielsweise aufgeschoben, gesteckt, mittels Klips befestigt und/oder geklemmt wird. Dies hat den Vorteil, dass auch ältere Pistolenmodelle, insbesondere unterschiedliche Modelle verschiedener Hersteller, nachgerüstet werden können, beispielsweise mit der Aufnahmevorrichtung als entsprechender Nachrüstsatz. Dadurch kann, mittels einer erfindungsgemäßen Schulterstütze, auch für diese Modelle eine Erhöhung der Präzision und Treffsicherheit erreicht werden.

Bei einer Ausführungsform der Haltevorrichtung weist diese eine formschlüssige und/oder kraftschlüssige Verbindung zu der Schulterstütze auf, in welche die Schulterstütze einsteckbar ist. Durch die einsteckbare Ausgestaltung der Haltevorrichtung und der Schulterstütze kann der Anwender entscheiden, ob die Pistole mit oder ohne eingesteckte Schulterstütze verwendet werden soll. Die hintere Endlage des Schlittens ist weiterhin überdeckt, so dass die Möglichkeit einer Verletzung weiter reduziert ist. In Situationen, in denen eine Schulterstütze notwendig ist, kann diese in die Haltevorrichtung eingesteckt werden.

Bei einer Ausführungsform der Haltevorrichtung weist diese eine lösbare Arretierung zur Fixierung der Schulterstütze auf. Vorteilhafterweise kann die Schulterstütze in die Haltevorrichtung eingesteckt werden und wird auf diese Weise durch die Arretierung fixiert. Durch Lösen der Arretierung wird die Fixierung der Schulterstütze in der Haltevorrichtung entriegelt und die Schulterstütze kann aus der Haltevorrichtung entnommen werden.

Bei einer weiteren Ausführungsform der Haltevorrichtung weist die Haltevorrichtung ein Scharnier für eine schwenkbewegliche Verbindung der Schulterstütze auf. Durch die schwenkbewegliche Verbindung kann die Schulterstütze, je nach Ausführungsform des Scharniers, zur rechten oder zur linken außenliegenden Seitenoberfläche des Rahmens geschwenkt und dann an einer der außenliegenden Seitenoberflächen des Rahmens angelegt werden. Ist die Schulterstütze an einer der außenliegenden Seitenoberflächen des Rahmens angelegt, spricht man von einer eingeklappten Schulterstütze. Die eingeklappte Schulterstütze kann an den linken oder rechten außenliegenden Seitenoberflächen des Rahmens, je nach Ausführungsform des Scharniers, angelehnt bzw. arretiert werden, so dass eine Bewegung der Schulterstütze nicht mehr möglich ist. In einer Ausgestaltung des Scharniers kann dieses einen Sperrmechanismus aufweisen, der ein Ausklappen der Schulterstütze mit zu geringem Kraftaufwand verhindert und damit eine Arretierung am seitlichen Pistolenrahmen entbehrlich macht.

Liegt die Schulterstütze, in der Ausführungsform der Haltevorrichtung mit einem Scharnier, nicht an den außenliegenden Seitenoberflächen des Rahmens an, sondern verläuft in Verlängerung der Längserstreckungsrichtung des Rahmens, spricht man von einer ausgeklappten Schulterstütze. Die ausgeklappte Schulterstütze wird durch die Arretierung in der ausgeklappten Position fixiert. In der ausgeklappten Position kann die Pistole mit der ausgeklappten Schulterstütze in die Schulter gezogen und fixiert werden, wodurch die Präzision und Treffsicherheit für einen präziseren Schuss erhöht werden. Durch die Betätigung der Arretierung kann die Fixierung gelöst und die Schulterstütze eingeklappt und anschließend an den linken oder rechten außenliegenden Seitenoberflächen des Rahmens, je nach Ausführungsform des Scharniers, angelegt werden.

In einer weiteren Ausführungsform der Erfindung weist die Pistole an wenigstens einer der außenliegenden Seitenoberflächen des Rahmens in der Längserstreckungsrichtung des Rahmens verlaufend, eine Arretierungsvorrichtung auf. Die Arretierungsvorrichtung weist ein Rastelement oder ein Eingriffselement und ein beweglich gelagertes Betätigungselement auf, welche mit der Schulterstütze zusammenwirkt und insbesondere die Schulterstütze an wenigstens einer der außenliegenden Seitenoberflächen des Rahmens in der eingeklappten Position arretiert. Je nach Ausgestaltung der Arretierungsvorrichtung, weist diese beispielsweise das Rastelement und das beweglich gelagerte Betätigungselement und die Schulterstütze entsprechend das dazugehörige Eingriffselement auf. Die Arretierungsvorrichtung kann auch derart ausgestaltet sein, dass diese das Eingriffselement sowie das beweglich gelagerte Betätigungselement und die Schulterstütze das entsprechende Rastelement aufweist.

Im Folgenden wird die Funktionsweise der Arretierungsvorrichtung im Zusammenwirken mit der Schulterstütze am Beispiel der Ausgestaltung der Arretierungsvorrichtung enthaltend das Rastelement und das beweglich gelagerte Betätigungselement erklärt. Dies stellt allerdings keine technische oder funktionelle Einschränkung der Arretierungsvorrichtung dar. Die Ausgestaltung der Arretierungseinrichtung umfassend das Eingriffselement und das beweglich gelagerte Betätigungselement basiert auf dem gleichen Funktionsprinzip. Die mechanischen Komponenten werden diesbezüglich nur ausgetauscht verwendet.

Weiterhin kann die Arretierungsvorrichtung als eine einstückige Variante ausgeführt werden, bei der das Rastelement und das Betätigungselement einstückig sind.

Durch ein Schwenken der Schulterstütze aus der ausgeklappten Position in die eingeklappte Position zu der rechten oder zu der linken außenliegenden Seitenoberfläche des Rahmens, wird das Rastelement der Arretierungsvorrichtung durch das Eingriffselement der Schulterstütze aufgenommen und die eingeklappte Schulterstütze an der rechten oder linken außenliegenden Seitenoberfläche des Rahmens in der eingeklappten Position arretiert.

In einer Ausführungsform der Erfindung ist das Eingriffselement als eine Durchführung verlaufend von einer außenliegenden Seitenoberfläche zu einer zweiten außenliegenden Seitenoberfläche der Schulterstütze ausgeführt. Die Form der Durchführung ist dabei nicht auf die in den Figuren dargestellte Form der Durchführung beschränkt. Vielmehr kann die Durchführung beispielsweise auch als quadratische, kreisförmige oder ovale Durchführungen ausgeführt werden. Die Durchführung des Eingriffselements ist vor dem Beginn des Endstücks der Schulterstütze, welches bei der Schussabgabe an die Schulter angelegt wird derart eingebracht, dass bei der eingeklappten Schulterstütze, das Rastelement der Arretierungsvorrichtung durch das Eingriffselement der Schulterstütze aufgenommen wird. Das Eingriffselement weist an der zur Haltevorrichtung nächstliegenden angeordneten Seite der Durchführung eine abgeschrägte Durchführungsseite auf. Die Abschrägung verläuft derart, dass die Wegelänge der Schulterstütze beginnend an der Haltevorrichtung und verlaufend bis zur Kante der Abschrägung, welche auf der außenliegenden Seitenoberfläche bei eingeklappter Schulterstütze an dem Rahmen der Pistole anliegt, kleiner ist, als die Wegelänge der Schulterstützte beginnend an der Haltevorrichtung und verlaufend bis zur Kante der Abschrägung, welche auf der außenliegenden Seitenoberfläche bei eingeklappter Schulterstütze nicht an dem Rahmen der Pistole anliegt.

Es sei hier erwähnt, dass die Ausgestaltung des Eingriffselements nicht auf diese oben ausgeführte Ausführungsform beschränkt ist. Vielmehr kann das Eingriffselement auch als Aussparung in der Schulterstütze mit entsprechender Aufnahme für das Rastelement ausgebildet sein. Weiterhin kann das Eingriffselement auch als ein Hakenelement ausgestaltet sein, welches durch das Rastelement mit einer zu dem Hakenelement korrespondierend ausgebildeten Form aufgenommen und/oder arretiert wird.

Weiterhin ist beispielsweise das Rastelement als ein Haken ausgeführt und mit dem beweglich gelagerten Betätigungselement verbunden. Die Ausführungsform des Rastelements ist hierbei nicht auf die in den Figuren dargestellte Form beschränkt. Vielmehr können weitere Formen des Rastelements verwendet werden. Das beweglich gelagerte Betätigungselement erstreckt sich in Längsrichtung des Rahmens und bewegt sich bei einer Betätigung in Richtung der vorderen Endlage, bis es mit der vorderen Endlage bündig abschließt. Bei nicht Betätigung des beweglich gelagerten Betätigungselements sind das Rastelement und das Eingriffselement derart miteinander verbunden, so dass die Arretierung nicht ohne erhöhte Krafteinwirkung auf das Endstück der Schulterstütze gelöst und die Schulterstütze nicht in die ausgeklappte Position bewegt werden kann. Das Rastelement befindet sich hierbei in der Rastposition. Durch Betätigung des beweglich gelagerten Betätigungselementes wird das Rastelement in Richtung der vorderen Endlage bewegt, wodurch das Rastelement in einer gemittelten Position zu dem Eingriffselement steht, welche der Freiposition entspricht und somit nicht mehr in Kontakt zu dem Eingriffselement ist und die Arretierung der Schulterstütze gelöst werden kann.

In einer weiteren Ausführungsform kann die Schulterstütze mittels einer erhöhten Krafteinwirkung aus der Arretierung gelöst und aus der eingeklappten Position in die ausgeklappte Position bewegt werden. Unter erhöhter Krafteinwirkung ist eine Kraft zu verstehen, die durch ein Ziehen am Endstück der Schulterstütze in Richtung der ausgeklappten Position auf die Schulterstütze wirkt und die größer als die benötigte Kraft ist, welche notwendig ist, die Schulterstütze bei betätigter Arretierungsvorrichtung in die ausgeklappte Position zu bewegen. Durch den Zug am Endstück der Schulterstütze mittels der erhöhten Krafteinwirkung, wird die Arretierung der Schulterstütze an der eingeklappten Position geöffnet. Das Öffnen der Arretierungsvorrichtung unter erhöhter Krafteinwirkung dient vorteilhafterweise als eine Notfunktion in Situationen, bei denen eine Funktionsstörung und/oder Beschädigung des Betätigungselements vorliegt.

Das beweglich gelagerte Betätigungselement wird beispielsweise durch den Abzugsfinger des Anwenders in Richtung der vorderen Endlage bewegt und löst die Arretierung und gibt somit die Schulterstütze frei. Nach der Freigabe der Arretierung durch den Anwender mit dem Abzugsfinger, wird das Betätigungselement beispielsweise durch einen Federmechanismus aus Richtung der vorderen Endlage in die Position bewegt, in der eine Arretierung der Schulterstütze erfolgt.

Weiterhin weist das Rastelement eine der Abschrägung der Durchführung des Eingriffselements entsprechenden Abschrägung auf. Hierdurch wird vorteilhafterweise eine verbesserte Aufnahme und ein Gleiten des Rastelements in das Eingriffselement bei der Arretierung der Schulterstütze in der eingeklappten Position erreicht. In der eingeklappten Position wird über die Abschrägung des Rastelements auf die Abschrägung des Eingriffselements eine Kraft ausgeübt, so dass sich das Betätigungselement in Richtung vordere Endlage gegenläufig zur Kraftwirkung des Federmechanismus soweit bewegt, dass das Rastelement in einer gemittelten Position zu dem Eingriffselement steht (Freiposition), wodurch das Rastelement vollständig durch das Eingriffselement aufgenommen und durch den Federmechanismus das Betätigungselement entgegen der vorderen Endlage bewegt wird und somit das Rastelement in dem Eingriffselement blockiert (Rastposition) und die Schulterstütze in der eingeklappten Position arretiert wird.

In einer weiteren Ausführungsform weist die Pistole an wenigstens einer der außenliegenden Seitenoberflächen der Haltevorrichtung gemäß der Schwenkbewegung des Scharniers, ein federgelagertes Druckelement auf. Das federgelagerte Druckelement wird in der eingeklappten Position der Schulterstütze durch die arretierte Schulterstütze gegenläufig zu dem Federmechanismus des Druckelements in eine vorgesehene Aufnahme gedrückt, wodurch eine Kraft mittels des Federmechanismus auf die Schulterstütze erzeugt und auf diese einwirkt.

Wird durch den Anwender der Pistole das Betätigungselement zum Ausklappen der Schulterstütze betätigt, bewirkt die Kraftwirkung des Federmechanismus des Druckelements ein Ausschwenken der Schulterstütze aus der eingeklappten Position. Unter dem Ausschwenken ist beispielsweise das Entstehen eines Spaltes zwischen der Seitenoberfläche des Rahmens und der Schulterstütze zu verstehen, welcher ein Abmaß aufweist, um mit den Fingern über den Spalt die Schulterstütze erfassen und in die ausgeklappte Position aufklappen zu können.

Vorteilhafterweise wird durch das beweglich gelagerte Betätigungselement und das federgelagerte Druckelement die Sicherheit und der Umgang mit der Pistole erhöht und verbessert, sowie eine sichere und schnellere Handhabung der Pistole gewährleistet. Durch das Ausschwenken der Schulterstütze aus der eingeklappten Position und dem Entstehen des Spaltes beim Betätigen des Betätigungselements, kann der Anwender der Pistole zum weiteren Bewegen der Schulterstütze in die ausgeklappte Position zwischen die Pistole und die Schulterstütze greifen und muss nicht umständlich am Endstück der Schulterstütze ziehen. Das Ziehen der Schulterstütze am Endstück führt dazu, dass die Hand sehr nah zur Mündung der Pistole geführt wird, was zu Verletzung führen kann.

Weiterhin vorteilhaft ist, dass der Anwender der Pistole während dem Ausschwenken der Schulterstütze mit den Fingern der freien Hand und dem Bewegen der Schulterstütze in die ausgeklappte Position, die Pistole weiterhin im Anschlag belassen oder auf ein Ziel ausgerichtet lassen kann. Durch das Ausschwenken der Schulterstütze, wird ein Verkanten oder ein aus dem Ziel nehmen der Pistole bei dem Ausklappen der Schulterstütze vermieden, was zu einer verbesserten Reaktionszeit und Treffergenauigkeit führen kann.

Weiterhin vorteilhaft ist, dass das Scharnier in der Aufnahmevorrichtung zur schwenkbeweglichen Bewegung der Schulterstütze entsprechend technisch einfacher ausgelegt sein kann, da dieses in dieser Ausführungsform nicht mehr für die Arretierung eingesetzt bzw. technisch notwendig wird. Dadurch werden die Kosten und die technische Komplexität, sowie der Aufbau des Scharniers reduziert. Weiterhin wird vorteilhafterweise der Aufwand für entstehende Wartung durch Abnutzungserscheinungen des Scharniers durch das Ein- und Ausklappen der Schulterstütze reduziert.

Bei einer weiteren Ausführungsform der Haltevorrichtung weist diese Führungsmittel auf, damit die Schulterstütze aus wenigstens einer rahmennahen Position ausziehbar ist. Hierbei ist unter ausziehbar die Möglichkeit einer Bewegung der Schulterstütze aus einer ersten Position, bei der die Pistole ohne Schulterstütze genutzt werden kann, in eine zweite Position, bei der die Pistole in die Schulter angelegt wird, zu verstehen. In der ersten Position liegen die z.B. zwei separaten Führungsarme der Schulterstütze an den jeweiligen außenliegenden Seitenoberflächen an. Alternativ kann die Schulterstütze auch mit nur einem Führungsarm ausgeführt sein. Das Endstück der Schulterstütze, welches bei der Schussabgabe an die Schulter angelegt wird, liegt in der eingeschobenen Position an der Haltevorrichtung an. Die Position dieser Ausführungsform entspricht der Funktion nach der eingeklappten Schulterstütze. In der zweiten Position wird die Schulterstütze ausgezogen und das Ende des Führungsarms arretiert bzw. die Enden der zwei separaten Führungsarme arretieren in den Führungsmitteln der Haltevorrichtung. Der Rahmen der Pistole wird um die Länge der Führungsarme der Schulterstütze verlängert. Die Pistole kann mit der Schulterstütze an der Schulter angelegt werden. Diese Position der Haltevorrichtung entspricht der ausgeklappten Schulterstütze. Die Führungsarme gehen in der ersten Position in Ihrer Länge nicht über die Länge der Pistole hinaus. In einer Ausführungsform können die Führungsmittel in der Form eines Teleskops gestaltet sein. Damit weist die nicht ausgezogene Schulterstütze eine noch geringere Länge auf.

Darüber hinaus können hierzu in der Haltevorrichtung und wenigstens einem Führungsarm Rastmittel vorgesehen sein, die eine vorgegebene Positionierung der Schulterstütze bestimmen und damit bei einer schnellen Bedienung durch den Anwender sicherstellen, dass die Schulterstütze die richtige Position insbesondere in der ausgezogenen Anordnung einnimmt.

Die Haltevorrichtung der Pistole ist so ausgelegt, dass die in der Haltevorrichtung fixierte Schulterstütze eine Senkung relativ zur Längserstreckung des Rahmens aufweist. Die Senkung gibt den Höhenunterschied der Schafthöhe zur Visierlinie an. Somit wird sichergestellt, dass - bei der Fixierung der Pistole mittels der Schulterstütze in der Schulter - die Visierlinie und die Sichtlinie, trotz Fixierung der Pistole in der Schulter, übereinstimmen.

Bei einer weiteren Ausführungsform der Aufnahmevorrichtung weist diese eine Visiereinrichtung auf, welche über eine Haltevorrichtung mit der Aufnahmevorrichtung verbunden ist. Diese Visiereinrichtung ist z.B. eine Lichtpunkt-Visiereinrichtung, wobei die Haltevorrichtung derart ausgebildet ist, dass sie auch für Visiereinrichtungen verschiedener Arten und Hersteller verwendet werden kann.

In einer weiteren Ausführungsform wird die Aufnahmevorrichtung und der Schlitten in der hinteren Endlage durch die Visiereinrichtung überbaut und ein möglicher Kontakt mit dem Schlitten und demzufolge eine Verletzung durch die Rückwärtsbewegung des Schlittens vermieden. In einer Ausführungsform ohne Visiereinrichtung, d.h. nur mit mechanischer Kimme- und-Korn-Visiereinrichtung, kann der offene Bereich der Aufnahmevorrichtung durch einen Überbau abgedeckt werden. Dieser Überbau kann aus dem gleichen Material wie die Aufnahmevorrichtung hergestellt sein; es kann aber auch jedes andere Material, das den Ansprüchen zur Waffenherstellung entspricht, verwendet werden. Dieser Überbau kann form- und/oder kraftschlüssig aufgebracht sein.

In einer Ausführungsform weist die Haltevorrichtung an ihrer Oberseite eine Picatinny-Schiene auf, welche zum Anbringen von Zubehör und/oder Anbauteilen mit Picatinny-Interface verwendet werden kann.

In einer weiteren Ausführungsform weist die Pistole an der Unterseite des Rahmens in der Längserstreckungsrichtung des Rahmens von der vorderen Endlage bis zur Abzugsvorrichtung verlaufende eine Picatinny-Schiene auf.

Unter eine Picatinny-Schiene ist eine nach dem NATO-Standard genormte Schiene zur schnellen und wiederholgenauen Montage von Zubehörteilen auf Schusswaffen zu verstehen. Die Picatinny-Schiene - auch unter NATO Accessory Rail (NAR) bekannt - wird offiziell als MIL-STD-1913 bezeichnet und wurde mit dieser Spezifikation in der NATO als STANAG 2324 (Standardization Agreement) übernommen.

In einer Ausführungsform der Erfindung weist die Pistole an wenigstens einer der außenliegenden Seitenoberflächen des Rahmens in der Längserstreckungsrichtung des Rahmens eine Nut oder Schiene, vorzugsweise zur Aufnahme in eine Führung eines Holsters, auf. Durch die wenigstens eine Nut oder Schiene wird die Pistole beim Einstecken in das Holster und beim Entnehmen aus dem Holster geführt und ein Verkanten und Verklemmen der Pistole wird vermieden.

Die in den Rahmen eingebrachten Nuten oder Schienen weisen den Vorteil auf, dass die Pistole unabhängig von ihrer sonstigen äußeren Geometrie im Holster sauber geführt und/oder gelagert werden kann. Insbesondere ist nunmehr die Frage, ob beispielsweise eine taktische Lampe an der Picatinny-Schiene montiert ist, unerheblich für die Führung bzw. Lagerung der Pistole im Holster.

In einer Ausführungsform der Erfindung ist die Verlängerung des Rahmens so gewählt, dass zum einen eine ergonomisch geeignete Länge der Schulterstütze (gemessen ab dem Griff) erreicht wird und zum anderen so, dass die eingeklappte Schulterstütze nicht über das vordere Ende der Waffe hinausragt.

Nachfolgend werden verschiedene Ausführungsformen der Erfindung erläutert, wobei diese die Erfindung nur beispielhaft erläutern und keine Einschränkung des allgemeinen Erfindungsgedankens in Bezug auf Abwandlungen darstellen. Dabei zeigt:
**Fig. 1** die rechte Seitenansicht einer Ausführungsform einer erfindungsgemäßen Pistole mit ausgeklappter Schulterstütze;
**Fig. 2** die Draufsicht einer Ausführungsform der Pistole mit ausgeklappter Schulterstütze;
**Fig. 3** die linke Seitenansicht einer Ausführungsform der Pistole mit ausgeklappter Schulterstütze;
**Fig. 4** die rechte Seitenansicht einer Ausführungsform der Pistole mit eingeklappter Schulterstütze;
**Fig. 5** die Hinteransicht einer Ausführungsform der Pistole mit eingeklappter Schulterstütze;
**Fig. 6** die Draufsicht einer Ausführungsform der Pistole mit eingeklappter Schulterstütze;
**Fig. 7** die rechte Seitenansicht einer Ausführungsform der Pistole mit ausgeklappter Schulterstütze und deren Haltevorrichtung ohne Visiereinrichtung;
**Fig. 8** die perspektivische Darstellung einer Ausführungsform der Pistole mit ausgeklappter Schulterstütze und deren Haltevorrichtung ohne Visiereinrichtung;
**Fig. 9** die perspektivische Darstellung einer Ausführungsform der Pistole mit ausgeklappter Schulterstütze und Visiereinrichtung;
**Fig.10** die perspektivische Darstellung einer Ausführungsform der Pistole mit Schulterstütze in der eingeklappten Position;
**Fig.11** die perspektivische Darstellung einer Ausführungsform der Pistole mit ausgeschwenkter Schulterstütze und Arretierungsvorrichtung;
**Fig.12** die perspektivische Darstellung einer Ausführungsform der Pistole mit Schulterstütze in der ausgeklappten Position und Arretierungsvorrichtung;
**Fig.13** die Draufsicht einer Ausführungsform der Pistole mit ausgeschwenkter Schulterstütze;
**Fig.14** die Seitenansicht einer Ausführungsform der Pistole mit arretierter Schulterstütze in der eingeklappten Position;
**Fig. 15** die Seitenansicht einer Ausführungsform der Pistole mit Schulterstütze in der eingeklappten Position mit gelöster Arretierung;
**Fig. 16** zeigt eine Gegenüberstellung der Ausführungsformen der Pistole der **Fig. 14** und **15**;
**Fig. 17** zeigt eine weitere Ausführungsform der Schulterstütze der Pistole 1;
**Fig. 18** zeigt eine perspektivische Ausführungsform der Pistole 1 mit der Ausführungsform der Schulterstütze nach **Fig. 17**;

**Fig. 1** zeigt eine erste Ausführungsform der Pistole 1 gemäß der vorliegenden Erfindung. Die Pistole 1 weist einen Rahmen 2 auf. Der Rahmen 2 weist auf der Oberseite in Längsrichtung verlaufend eine Schlittenführung 5 zur wenigstens teilweisen Aufnahme und/oder Führung eines Schlittens 8 und eines Rohres 9 auf. In der Schlittenführung 5 bewegt sich der Schlitten 8 bei Ladevorgängen und beim manuellen Bewegen des Schlittens 8 aus einer vorderen Endlage 11 in eine hintere Endlage 12. Die Abzugsvorrichtung 3, welche durch den Anwender zur Schussauslösung betätigt wird, ist relativ zum Rahmen bewegbar. Weiterhin enthält der Rahmen 2 ein Griffstück 6, wobei der Rahmen mit Griffstück einteilig oder zweiteilig ausgeführt sein kann. In das Griffstück 6 ist der Magazinschacht 10 eingelassen. In **Fig. 1** ist eine Ausführungsform der Pistole 1 mit einem in den Magazinschacht 10 eingesetzten Magazin dargestellt.

Der Schlitten 8 nimmt das Rohr 9 mit Patronenlager wenigstens teilweise innenliegend auf. In **Fig. 1** ist das Rohr 9 länger als der Schlitten 8 ausgeführt. Vorteilhafterweise kann in dieser Ausführungsform beispielsweise ein Schalldämpfer (nicht dargestellt) angebracht werden. Der Pistole 1 weist zudem eine an der Unterseite in Längserstreckung des Rahmen 2 von der vorderen Endlage 11 bis zur Abzugsvorrichtung 3 verlaufende Picatinny-Schiene 21 auf. Die Picatinny-Schiene 21 ist für das Anbringen von Anbauteilen, wie beispielsweise einem Taktischem Licht, einem zusätzlichen Griffstück, und/oder einer Laser-Zieleinrichtung vorgesehen. Des Weiteren weist der Schlitten 8 einen an den außenliegenden Seitenoberflächen des Schlittens 8 verlaufenden Betätigungsabschnitt 20 auf. Der Betätigungsabschnitt 20 ermöglicht vorteilhafterweise ein griffiges Halten des Schlittens 8 mit der Hand und somit ein manuelles Bewegen des Schlittens 8 in der Schlittenführung 5 aus der vorderen Endlage 11 in die hintere Endlage 12 bzw. ein manuelles Bewegen des Schlittens 8 in der Schlittenführung 5 aus der hinteren Endlage 12 in die vordere Endlage 11. Des Weiteren weist der Rahmen 2 in Längserstreckung verlaufend an der außenliegenden Seitenoberfläche eine Nut oder Schiene 23 auf. Diese Nut oder Schiene 23 nimmt eine in einem Holster eingebrachte Leiste oder Schiene (nicht dargestellt) auf, wodurch die Pistole 1 beim Entnehmen bzw. Einstecken in das Holster geführt und ein Verkanten und Verklemmen vermieden wird.

Der Rahmen 2 weist die Aufnahmevorrichtung 13 auf. Die Aufnahmevorrichtung 13 verläuft in der Längserstreckung des Rahmens 2 und nimmt den Schlitten 8 in der hinteren Endlage 12 auf. Die Aufnahmevorrichtung 13 ist durch die Haltevorrichtung 18 überbaut. In **Fig. 1** ist als Visiereinrichtung 19 eine beispielhafte Lichtpunkt-Visiereinrichtung gezeigt. Die Visiereinrichtung 19 wird durch die Haltevorrichtung 18 mit der Aufnahmevorrichtung 13 verbunden. Durch das Lösen der Haltevorrichtung 18 kann die Visiereinrichtung 19 gelöst und abgenommen werden.

Zudem weist die Aufnahmevorrichtung 13 die Haltevorrichtung 14 zur Aufnahme der Schulterstütze 15 auf. Die Schulterstütze 15 weist vorteilhafterweise eine Senkung S auf, wodurch die Visierlinie der Pistole 1 und die Sichtlinie des Anwenders, trotz Fixierung der Pistole 1 über die Schulterstütze 15 in der Schulter, angeglichen werden. Die Senkung führt zu einer Verbesserung der Körperhaltung und der Haltung der Pistole 1 in der Schulter.

**Fig. 2** zeigt die Draufsicht einer Ausführungsform der Pistole 1 mit ausgeklappter Schulterstütze 15. Diese Ausführungsform weist die Merkmale der Ausführungsform der Pistole 1 wie in **Fig. 1** beschrieben auf. Die Schulterstütze 15 wird durch die Haltevorrichtung 14 mit der Aufnahmevorrichtung verbunden. Die Haltevorrichtung 14 weist ein Scharnier 17 für eine schwenkbewegliche Verbindung der Schulterstütze 15 auf. Durch die schwenkbewegliche Verbindung kann die Schulterstütze, je nach Ausführungsform des Scharniers, zur rechten oder zur linken außenliegenden Seitenoberfläche des Rahmens geschwenkt und somit an den außenliegenden Seitenoberflächen des Rahmens angelegt werden. In der Ausführungsform der **Fig. 2** ist die Schulterstütze schwenkbar zur rechten außenliegenden Seitenoberfläche des Rahmens 2 ausgebildet. Die Schulterstütze 15 wird durch die Arretierung 16 in der ausgeklappten Position fixiert. Durch Betätigen der Arretierung 16 wird die Fixierung gelöst und die Schulterstütze 15 kann in dieser Ausführungsform zur rechten außenliegenden Seitenoberfläche des Rahmens 2 geschwenkt und angelegt werden. Gemäß einer besonders bevorzugten Ausführungsform kann eine Arretierung der Schulterstütze sowohl in ein-, als auch in der ausgeschwenkten Position erfolgen.

**Fig. 3** zeigt die linke Seitenansicht einer Ausführungsform der Pistole 1 mit ausgeklappter Schulterstütze 15. In dieser Ausführungsform weist der Rahmen 2 den Schlittenfanghebel 4 auf der außenliegenden linken Seitenoberfläche auf. Der Schlittenfanghebel 4 arretiert den Schlitten 8 nach Betätigung in der hinteren Endlage 12. Des Weiteren weist der Rahmen 2 in Längserstreckung verlaufend an der außenliegenden Seitenoberfläche die Nut 23 auf. Diese Nut 23 nimmt eine in einem Holster eingebrachte Leiste oder Schiene (nicht dargestellt) auf, wodurch die Pistole 1 beim Entnehmen bzw. Einstecken in den Holster geführt und ein Verkanten und Verklemmen der Pistole 1 vermieden wird.

Gemäß einer weiteren bevorzugten Ausführungsform, kann die Anordnung der Nut oder Schiene auch in Bezug auf die Zuordnung zu der Pistole bzw. dem Holster vertauscht sein, so dass die Pistole die Schiene aufweist und das Holster die Nut.

Des Weiteren weist der Schlitten 8 einen an den außenliegenden Seitenoberflächen des Schlittens 8 verlaufenden Betätigungsabschnitt 20 auf. Dieser entspricht den Ausmaßen wie auf der rechten Seite der Pistole 1 (siehe **Fig. 1**).

**Fig. 3** zeigt ferner die Aufnahmevorrichtung 13 zur Aufnahme der Schulterstütze 15 mittels der Haltevorrichtung 14, sowie zur Aufnahme der Visiereinrichtung 19 mittels der Haltevorrichtung 18. Die Aufnahmevorrichtung 13 nimmt den Schlitten 8 in der hinteren Endlage 12 auf. Die Aufnahmevorrichtung 13 ist durch die Visiereinrichtung 19 überbaut. Durch das Lösen der Haltevorrichtung 18 kann die Visiereinrichtung 19 gelöst und abgenommen werden.

**Fig. 4** zeigt die rechte Seitenansicht einer Ausführungsform der Pistole 1 mit eingeklappter Schulterstütze 15. Diese Ausführungsform weist die Merkmale der Ausführungsform der Pistole 1 wie in **Fig. 1** beschrieben auf. In dieser Ausführungsform der Pistole 1 ist die Schulterstütze 15 zur rechten außenliegenden Seitenoberfläche des Rahmens 2 eingeklappt und an dieser Seitenoberfläche angelegt.

**Fig. 5** zeigt die Hinteransicht einer Ausführungsform der Pistole 1 mit eingeklappter Schulterstütze 15. Die Aufnahmevorrichtung 13 weist die Haltevorrichtung 14 auf, welche die Schulterstütze 15 aufnimmt und mit der Aufnahmevorrichtung 13 verbindet. Die Haltevorrichtung 14 weist die Arretierung 16 auf, welche die Schulterstützte 15 in der ausgeklappten Position fixiert. Durch das Scharnier 17 ist die Schulterstütze 15 schwenkbar und kann zur Längsrichtung des Rahmes 2 ausgeklappt werden. In der ausgeklappten Position wird die Schulterstütze 15 durch die Arretierung 16 fixiert und kann erst durch das manuelle Betätigen der Arretierung 16 wieder eingeklappt werden.

**Fig. 6** zeigt die Draufsicht einer Ausführungsform der Pistole 1 mit eingeklappter Schulterstütze 15. Durch das Betätigen der Arretierung 16, kann die Fixierung der Schulterstütze 15 in der ausgeklappten Position gelöst und die Schulterstütze 15 durch das Scharnier 17, wie in dieser Ausführungsform dargestellt, an die rechte Seite der Pistole 1 eingeklappt werden.

**Fig. 7** zeigt die rechte Seitenansicht einer Ausführungsform der Pistole 1 mit ausgeklappter Schulterstütze 15 ohne Visiereinrichtung 19. In dieser Ausführungsform ist die Aufnahmevorrichtung 12 als Nachrüstsatz ohne Visiereinrichtung 19 dargestellt. Der Rahmen 2 wird durch die Aufnahmevorrichtung 12 in Längsrichtung verlaufend verlängert und nimmt den Schlitten 8 bei der Bewegung aus der vorderen Endlage 11 in die hintere Endlage 12 auf. In dieser Ausführungsform wird durch die mechanische Visiereinrichtung, Kimme 26 und Korn 25, gezielt. Durch die Aufnahme des Schlittens 8 in der hinteren Endlage 12 ist weiterhin ein Schutz vor Verletzungen bei der Rückwärtsbewegung des Schlittens 8 in die hintere Endlage 12 gewährleistet. Der Nachrüstsatz als Adapter stellt eine wirtschaftliche Alternative zu der Neubeschaffung der Pistole 1 in einer einstückigen Ausführungsform mit dem Rahmens 2 und der Aufnahmevorrichtung 13 dar. Somit kann ein Vorgängermodell der Pistole mit den Vorteilen der vorliegenden Erfindung verwendet werden. Die Pistole 1 kann durch die Schulterstütze 15 an der Schulter fixiert werden, wodurch eine erhöhte Präzision und Treffsicherheit erzielt wird. Weiterhin weist die Pistole 1 die Picatinny-Schiene 21 und die Nut 23 auf. Die Aufnahmevorrichtung 13 der **Fig. 7** ist derart ausgebildet, dass diese auch über die Haltevorrichtung 18 (nicht dargestellt) eine zusätzliche Visiereinrichtung 19 aufnehmen kann.

**Fig. 8** zeigt eine perspektivische Darstellung einer Ausführungsform der Pistole 1 mit ausgeklappter Schulterstütze 15 ohne Visiereinrichtung 19. Die Ausführungsform nach **Fig. 8** weist die Merkmale der Ausführungsform der Pistole 1 wie in **Fig. 7** beschrieben auf. Die Aufnahmevorrichtung 13 weist die Haltevorrichtung 14 für die Verbindung der Schulterstütze 15 mit der Aufnahmevorrichtung 13 auf. Durch das Betätigen der Arretierung 16 kann die Schulterstütze 15 durch das Scharnier 17 zu der rechten Seite der Pistole 1 geschwenkt und eingeklappt werden. Die Aufnahmevorrichtung 13 weist weiterhin eine Schlittenführung 5 auf. Auf der Schlittenführung 5 wird der Schlitten 5 aus der vorderen Endlage 11 in die hintere Endlage 12 bewegt. Die Pistole 1 in dieser Ausführungsform weist die mechanische Kimme-Korn-Zielvorrichtung auf.

**Fig. 9** zeigt eine perspektivische Darstellung einer Ausführungsform der Pistole 1 mit ausgeklappter Schulterstütze 15 und Visiereinrichtung 19. Die Ausführungsform nach **Fig. 9** weist die Merkmale der Ausführungsform der Pistole 1 wie in **Fig. 1** beschrieben auf. In **Fig. 9** ist die Pistole mit einem in der hinteren Endlage 12 arretiertem Schlitten 8 und einem offenliegenden Rohr 9 in der vorderen Endlage 11 dargestellt. Der Schlitten 8 wird durch den Schlittenfanghebel 4 in der hinteren Endlage 12 arretiert, wodurch das Rohr 9 offen ist. Der Schlitten ist in der hinteren Endlage 12 durch die Aufnahmevorrichtung 13 umschlossen und durch die Visiereinrichtung 19 überbaut. Die Visiereinrichtung ist durch die Haltevorrichtung 18 mit der Aufnahmevorrichtung 13 verbunden. Die Aufnahmevorrichtung 13 weist die Arretierung 16 auf. Durch das Betätigen der Arretierung 16 wird die Fixierung in der ausgeklappten Position gelöst, und die Schulterstütze 15 kann durch das Scharnier 17 zur rechten Seite der Pistole 1 eingeklappt werden.

**Fig. 10 bis 15** zeigen eine weitere Ausführungsform der Pistole 1. Diese Ausführungsform kann die Merkmale der oben beschriebenen in den **Fig. 1 bis 9** dargestellten Ausführungsformen der Pistole 1 aufweisen.

In **Fig. 10** ist die Pistole 1 mit der Schulterstütze 15 in der eingeklappten Position mit einer nicht vollständig arretierten Schulterstütze 15 dargestellt. Vielmehr befindet sich das Rastelement 28 noch in der Freiposition. Für eine vollständige, nicht ohne das Betätigen des Betätigungselements 29, zu lösende Arretierung, muss das Rastelement 28 durch das Eingriffselement 30 vollständig aufgenommen werden und in Kontakt mit der außenliegenden Seitenoberfläche der Schulterstütze 15 sein (Rastposition).

Für das Arretieren kann das Rastelement 28 durch das Eingriffselement 30 der Schulterstütze 15 aufgenommen werden, wodurch die Schulterstütze an der Seitenoberfläche des Rahmens der Pistole 1 arretiert wird. In **Fig. 10** wird die Position das Rastelements 28 beispielsweise nach dem Betätigen des Betätigungselements 29 dargestellt oder beispielsweise während der Bewegung der Schulterstütze 15 in die eingeklappte Position zur Arretierung der Schulterstütze in der eingeklappten Position. Hierfür ist das Rastelement 28 durch das Eingriffselement 30 vollständig aufgenommen, aber steht noch nicht in Kontakt mit der außenliegenden Seitenoberfläche der Schulterstütze (Rastposition), wodurch die Schulterstütze nicht vollständig an die Seitenoberfläche des Rahmens über die Arretierungsvorrichtung 27 arretiert ist. Weiterhin ist das Endstück 36 der Schulterstütze 15 dargestellt.

Die Ausführungsform nach **Fig. 11** weist die Merkmale der Ausführungsform der Pistole 1 wie in **Fig. 10** beschrieben auf. Die Schulterstütze 15 wurde durch das Betätigen des Betätigungselements 29 aus der Arretierung gelöst und durch das Druckelement 31 in die ausgeschwenkte Position, wie in **Fig. 11** dargestellt, bewegt. Vorteilhafterweise wird zwischen der außenliegenden Seitenoberfläche des Rahmens der Pistole 1 und der ausgeschwenkten Schulterstütze 15 ein Spalt erzeugt, wodurch der Anwender der Pistole 1 die Schulterstütze in die ausgeklappte Position bewegen kann, ohne dabei mit seiner Hand in den Bereich der Mündung der Pistole 1 greifen zu müssen.

**Fig. 12** zeigt die perspektivische Darstellung der Pistole 1 aus **Fig. 11** mit der Schulterstütze 15 in ausgeklappter Position. Die Ausführungsform nach **Fig. 12** weist die Merkmale der Ausführungsform der Pistole 1 wie in **Fig. 11** beschrieben auf. **Fig. 12** zeigt ferner die Abschrägung 32 des Eingriffselements 30 und die Abschrägung 33 des Rastelements 28, wodurch vorteilhafterweise beim Arretieren der Schulterstütze 15 in die eingeklappte Position, die Aufnahme des Rastelements 28 in das Eingriffselement 30 vereinfacht wird. Die Abschrägung 32 und Abschrägung 33 sind so ausgerichtet, dass bei eingeklappter Schulterstütze 15, beide Abschrägungen in ihrem Verlauf genau miteinander in Kontakt stehen. Weiterhin weist die Haltevorrichtung 18 das Druckelement 31 auf. In **Fig. 12** ist das Druckelement 31 in der entspannten und somit entlasteten Ausführung dargestellt. Unter der entlasteten Ausführung ist zu verstehen, dass auf den Federmechanismus des Druckelements kein Kraft wirkt und somit das Druckelement aus der Aufnahme der Haltevorrichtung hervorsteht. Wird die Schulterstütze 15 an die außenliegende Oberfläche des Rahmens der Pistole 1 angelegt, wird das Druckelement in die dafür vorgesehene Aufnahme aufgenommen und der Federmechanismus wird gespannt, wodurch eine Kraft auf die Schulterschütze 15 ausgeübt wird. Dies bewirkt das vorteilhafte Ausschwenken der Schulterstütze nach dem Betätigen des Betätigungselements 29 und dem Lösen der Arretierung, wie dies in **Fig. 12** dargestellt ist.

**Fig. 13** zeigt die Draufsicht einer Ausführungsform der Pistole 1 mit ausgeschwenkter Schulterstütze 15. Die Ausführungsform nach **Fig. 13** weist die Merkmale der Ausführungsform der Pistole 1 wie in **Fig. 12** beschrieben auf. Durch das Betätigen des Betätigungselements 29 wird die Arretierung der Schulterstütze 15 an der außenliegenden Seitenoberfläche des Rahmens gelöst und durch die mittels des Federmechanismus des Druckelements 31 auf die Schulterstütze 15 ausgeübte Kraft, wird diese ausgeschwenkt und ein Spalt zwischen der Schulterstütze und der außenliegenden Seitenoberfläche des Rahmens der Pistole 1, wie in **Fig. 13** dargestellt, entsteht. Über diesen Spalt kann der Anwender vorteilhafterweise mit den Fingern zwischen die Schulterstütze 15 und die Pistole greifen und ohne dabei in den Bereich der Mündung zu fassen, die Schulterstütze 15 in die ausgeklappte Position bewegen.

**Fig. 14** **und** **15** zeigen die rechte Seitenansicht einer Ausführungsform der Pistole 1 mit eingeklappter Schulterstütze 15. Diese Ausführungsform weist die Merkmale der Ausführungsform der Pistole 1 wie in den vorherigen **Fig. 10 bis 13** beschrieben auf. In der Ausführungsform der **Fig. 14** der Pistole 1 ist die Schulterstütze 15 zur rechten außenliegenden Seitenoberfläche des Rahmens 2 eingeklappt und durch die Arretierungsvorrichtung über das Rastelement 28 und dem Eingriffselement 30 der Schulterstütze 15 arretiert. Das Rastelement 28 befindet sich in der Rastposition 34. In der Ausführungsform der **Fig. 15** der Pistole 1 wurde durch die Betätigung des Betätigungselements 29 das Rastelement 28 in die Freiposition 35 bewegt. Hierdurch wird die Schulterstütze 15 ausgeschwenkt und ein Spalt zwischen der Pistole 1 und der Schulterstütze 15 entsteht (nicht dargestellt). Die Schulterstütze 15 ist somit nicht mehr an die Pistole 1 arretiert und kann aus der eingeklappten Position in die ausgeklappte Position bewegt werden.

**Fig. 16** ist eine Gegenüberstellung der Ausführungsformen der Pistole 1 aus den **Fig. 14** und **15** zur verbesserten Darstellung der Bewegung und Position des Rastelements 28. In **Fig. 14** bzw. in der oberen Abbildung der **Fig. 16** ist die Pistole 1 mit eingeklappter und arretierter Schulterstütze 15 dargestellt. Das Rastelement 28 befindet sich in der Rastposition 34. In **Fig. 15** und in der unteren Abbildung der **Fig. 16** wurde das Rastelement 28 durch das Betätigen des Betätigungselements 29 in Richtung der vorderen Endlage der Pistole 1 zur Freiposition 35 bewegt. Hierdurch wird die Schulterstütze 15 ausgeschwenkt und ein Spalt zwischen der Seitenoberfläche der Pistole 1 und der Schulterstütze 15 entsteht (nicht dargestellt).

**Fig. 17** zeigt eine weitere Ausführungsform der Schulterstütze 15 mit einem Eingriffselement, welches als ein Hakenelement 37 ausgebildet ist. Das Hakenelement 37 umfasst einen Haken 38, welcher sich aus Richtung Aufnahmevorrichtung 13 (nicht dargestellt) in Richtung des Endstücks 36 der Schulterstütze 15 verlaufend erstreckt. In diesem Verlauf bildet der Haken 38 des Hakenelements 37 einen Freibereich zur Aufnahme des Rastelements 28 aus. Vorteilhafterweise ist die innenliegende, zum Freibereich gerichtete Seite des Hakens 38 abgeschrägt ausgebildet, so dass das Rastelement 28 ohne Widerstand durch das Hakenelement 37 aufgenommen und die Schulterstütze arretiert wird. Der Freibereich ist im Bereich des Endstücks 36 der Schulterstütze 15 geöffnet und verläuft in Richtung der Aufnahmevorrichtung 13 (nicht dargestellt) und bildet dort einen Hakenbogen 39 aus.

Die Ausführungsform der **Fig. 18** weist die Merkmale der Ausführungsform wie in **Fig. 17** beschrieben auf. **Fig. 18** zeigt das Rastelement 28 der Arretierungsvorrichtung 27 und die Schulterstütze 15 mit dem Hakenelement 37. Durch das Einklappen der Schulterstütze 15 steht die Abschrägung 33 des Rastelement 15 in Kontakt mit der außenliegenden Seitenfläche des Hakens 38, welche wenigstens auch eine Abschrägung aufweisen kann. Hierdurch wird auf das Rastelement 28 der Arretierungsvorrichtung 27 eine Kraft ausgeübt und das Betätigungselement 29 in Richtung vordere Endlage 11 gegenläufig zur Kraftwirkung des Federmechanismus bewegt. Die Abschrägung 33 des Rastelements 28 entspricht der Abschrägung des Hakens 38, wodurch vorteilhafterweise eine verbesserte Aufnahme und Gleiten des Hakenelements 37 in das Rastelement 28 erreicht wird. Die Bewegung des Betätigungselements 29 erfolgt in Richtung vordere Endlage soweit, so dass das Rastelement 28 in den Freibereich des Hakelements aufgenommen ist und die Schulterstütze an der außenliegenden Seitenoberfläche der Pistole 1 arretiert wird.

### Bezugszeichenliste

- 1: Pistole
- 2: Rahmen
- 3: Abzugsvorrichtung
- 4: Schlittenfanghebel
- 5: Schlittenführung
- 6: Griffstück
- 8: Schlitten
- 9: Rohr
- 10: Magazinschacht
- 11: Vordere Endlage
- 12: Hintere Endlage
- 13: Aufnahmevorrichtung
- 14: Haltevorrichtung
- 15: Schulterstütze
- 16: Arretierung
- 17: Scharnier
- 18: Haltevorrichtung
- 19: Visiervorrichtung
- 20: Betätigungsabschnitt
- 21: Picatinny-Schiene
- 22: Spannvorrichtung
- 23: Nut
- 24: Picatinny-Schiene
- 25: Korn
- 26: Kimme
- S: Senkung
- 27: Arretierungsvorrichtung
- 28: Rastelement
- 29: Betätigungselement
- 30: Eingriffselement
- 31: Druckelement
- 32: Abschrägung Eingriffselement
- 33: Abschrägung Rastelement
- 34: Rastposition
- 35: Freiposition
- 36: Endstück
- 37: Hakenelement
- 38: Haken
- 39: Hakenbogen

## Patentansprüche

1. Selbstladende Pistole (1),
mit einem Rahmen (2), welcher auf der Oberseite eine sich in Längsrichtung erstreckende Schlittenführung (5) aufweist, wobei
• die Schlittenführung (5) einen Schlitten (8) und ein Rohr (9) mit einem Patronenlager wenigstens teilweise aufnimmt und/oder führt,
• das Rohr (9) in dem Schlitten (8) wenigstens teilweise innenliegend aufgenommen ist,
• der Schlitten (8) in der Schlittenführung (5) zwischen einer vorderen Endlage (11) und einer hinteren Endlage (12) bewegbar ist,
• der Schlitten (8) in der Schlittenführung (5) in der vorderen Endlage (11) das Rohr (9) verschließt,
• der Schlitten (8) in der Schlittenführung (5) in wenigstens der hinteren Endlage (12) das Rohr (9) öffnet,
und der Rahmen (2)
• einen Schlittenfanghebel (4) zur Arretierung des Schlittens (8),
• eine Abzugsvorrichtung (3), welche relativ zum Rahmen (2) bewegbar ist, und
• ein Griffstück (6) mit einem Magazinschacht (10) aufweist,
mit einer Schulterstütze (15),
**dadurch gekennzeichnet, dass**
der Rahmen (2) eine Aufnahmevorrichtung (13) aufweist, welche mit dem Rahmen (2) verbunden ist, den Rahmen (2) in der Länge der Schlittenbewegung zur hinteren Endlage verlängert, einen Teil der Schlittenführung (5) aufweist und den Schlitten (8) wenigstens teilweise in der hinteren Endlage (12) aufnimmt, und
die Schulterstütze (15) über eine Haltevorrichtung (14) mit der Aufnahmevorrichtung (13) verbindbar ist.

2. Pistole nach Anspruch 1,
**dadurch gekennzeichnet, dass**
die Aufnahmevorrichtung (13) mit dem Rahmen (2) einstückig ausgebildet ist.

3. Pistole nach Anspruch 1,
**dadurch gekennzeichnet, dass**
die Aufnahmevorrichtung (13) mit dem Rahmen (2) lösbar verbunden und insbesondere als Adapter ausgebildet ist.

4. Pistole nach einem der vorstehenden Ansprüche,
**dadurch gekennzeichnet, dass**
die Haltevorrichtung (14) wenigstens eine formschlüssige und/oder kraftschlüssige Verbindung mit der Schulterstütze (15) aufweist, in welche die Schulterstütze (15) einsteckbar ist.

5. Pistole nach einem der vorstehenden Ansprüche,
**dadurch gekennzeichnet, dass**
die Haltevorrichtung (14) eine lösbare Arretierung (16) zur Fixierung der Schulterstütze (15) aufweist.

6. Pistole nach einem der Ansprüche 1 bis 3,
**dadurch gekennzeichnet, dass**
die Haltevorrichtung (14) ein Scharnier (17) zur schwenkbeweglichen Verbindung der Schulterstütze (15) mit der Aufnahmevorrichtung (13) aufweist.

7. Pistole nach Anspruch 6,
**dadurch gekennzeichnet, dass**
die Pistole (1) an wenigstens einer der außenliegenden Seitenoberflächen des Rahmens (2) in der Längserstreckungsrichtung des Rahmens (2) eine Arretierungsvorrichtung (27) mit einem Rastelement (28) oder einem Eingriffselement (30, 37) und einem beweglich gelagerten Betätigungselement (29) aufweist, welche mit der Schulterstütze (15) zusammenwirkt und insbesondere eine Arretierung der Schulterstütze (15) an wenigstens einer der außenliegenden Seitenoberflächen des Rahmens (2) bereitstellt.

8. Pistole nach Anspruch 6,
**dadurch gekennzeichnet, dass**
die Schulterstütze (15) das Eingriffselement (30, 37) oder das Rastelement (28) aufweist, welches mit der Arretierungsvorrichtung (27) zusammenwirkt.

9. Pistole nach Anspruch 6,
**dadurch gekennzeichnet, dass**
die Pistole (1) an wenigstens einer der außenliegenden Seitenoberflächen der Haltevorrichtung (14) ein federgelagertes Druckelement (31) aufweist.

10. Pistole nach Anspruch 5,
**dadurch gekennzeichnet, dass**
die Haltevorrichtung (14) eine lösbare Arretierung (16) zum Fixieren der Schulterstütze (15) in wenigstens einer ausziehbaren oder teleskopierbaren Position in Verlängerung der Längserstreckungsrichtung des Rahmens (2) aufweist.

11. Pistole nach einem der vorhergehenden Ansprüche,
**dadurch gekennzeichnet, dass**
die Schulterstütze (15) relativ zur Längserstreckungsrichtung des Rahmens (2) eine Senkung aufweist.

12. Pistole nach einem der vorhergehenden Ansprüche,
**dadurch gekennzeichnet, dass**
die Pistole (1) eine Visiereinrichtung (19) aufweist, welche über eine weitere Haltevorrichtung (18) mit der Aufnahmevorrichtung (13) verbunden ist.

13. Pistole nach einem der vorhergehenden Ansprüche,
**dadurch gekennzeichnet, dass**
die Haltevorrichtung (18) die Aufnahmevorrichtung (13) und den Schlitten (8) in der hinteren Endlage (12) überbaut.

14. Pistole nach Anspruch 10,
**dadurch gekennzeichnet, dass**
die Haltevorrichtung (18) an ihrer Oberseite eine Picatinny-Schiene (21) aufweist.

15. Pistole nach einem der vorhergehenden Ansprüche,
**dadurch gekennzeichnet, dass**
die Pistole (1) an wenigstens einer der außenliegenden Seitenoberflächen des Rahmens (2) in der Längserstreckungsrichtung des Rahmens (2) eine Nut (23) oder Schiene aufweist, welche mit einer entsprechenden Schiene oder Nut eines Holsters zusammenwirkt und insbesondere eine Führung für die Pistole im Holster bereitstellt.

16. Pistole nach einem der vorhergehenden Ansprüche,
**dadurch gekennzeichnet, dass**
die Länge der Schulterstütze derart ausgebildet ist, so dass die Schulterstütze in der eingeklappten Position nicht über das vordere Ende der Pistole hinausragt.

## Claims

1. Self-loading pistol (1)
with a frame (2) which on the upper side comprises a slide guide (5) extending in the longitudinal direction, wherein
• the slide guide (5) at least partially takes up and/or guides a slide (8) and a barrel (9) with a cartridge chamber,
• the barrel (9) is at least partially take up inside the slide (8),
• the slide (8) in the slide guide (5) is movable between a forward end position (11) and a rear end position (12),
• the slide (8) in the slide guide (5) closes the barrel (9) in the forward end position (11),
• the slide (8) in the slide guide (5) opens the barrel (9) in at least the rear position (12),
and the frame (2) comprises
• a slide catch lever (4) to stop the slide (8),
• a trigger device (3) which is movable relative to the frame (2) and
• a grip piece (6) with a magazine shaft (10),
with a shoulder support (15)
**characterised in that**
the frame (2) comprises a receiving device (13) which is connected to the frame (2), extends the frame (2) by the length of the slide movement to the rear end position, comprises a part of the slide guide (5) and at least partially takes up the slide (8) in the end position (12) and
the shoulder support (15) is connectable to the receiving device (13) by means of a holding device (14).

2. Pistol according to claim 1
**characterised in that**
the receiving device (13) is configured in one part with the frame (2).

3. Pistol according to claim 1
**characterised in that**
the receiving device (13) is detachably connected to the frame (2) and in particular is configured as an adapter.

4. Pistol according to any one of the preceding claims
**characterised in that**
the holding device (14) comprises at least one positive and/or non-positive connection with the shoulder support (15) into which the shoulder support (15) can be inserted.

5. Pistol according to any one of the preceding claims
**characterised in that the**
holder device (14) comprises a detachable stop (16) for fixing the shoulder support (15) in place.

6. Pistol according to any one of claims 1 to 3
**characterised in that**
the holding device (14) comprise a hinge (17) for the pivoting connection of shoulder support (15) with the receiving device (13).

7. Pistol according to claim 6
**characterised in that**
in the longitudinal direction of the frame (2) on at least one of the outer side surfaces of the frame (2) the pistol (1) comprises a stop device (27) with a snap-in element (28) or an engagement element (30,37) and a movably borne actuating element (29) which interacts with the shoulder support (15) and, in particular, provides a stop of the shoulder support (15) on at least one of the outer side surfaces of the frame (2).

8. Pistol according to claim 6
**characterised in that**
the shoulder support (15) comprises the engagement element (30, 37) or the snap-in element (28) which interacts with the stop device (27).

9. Pistol according to claim 6
**characterised in that**
on at least one of the outer side surfaces of the holder device (14) the pistol (1) comprises a spring-loaded pressure element (31).

10. Pistol according to claim 5
**characterised in that**
the holding device (14) comprises a detachable stop (16) for fixing in place the shoulder support (15) in at least one extensible or telescopable position in prolongation of the longitudinal direction of the frame (2).

11. Pistol according to any one of the preceding claims
**characterised in that**
the shoulder support (15) is lowered relative to the longitudinal direction of the frame (2).

12. Pistol according to any one of the preceding claims
**characterised in that**
the pistol (1) comprises a sighting device (19) which is connected to the receiving device (13) by way of a further holding device (18).

13. Pistol according to any one of the preceding claims
**characterised in that**
the holding device (18) is constructed over the receiving device (13) and the slide (8) in the rear end position (12).

14. Pistol according to claim 10
**characterised in that**
on its upper side the holding device (18) comprises a Picatinny rail (21).

15. Pistol according to any one of the preceding claims
**characterised in that**
on at least one of the outer side surfaces of the frame (2) in the longitudinal direction of the frame (2) the pistol (1) comprises a groove (23) or a rail which interacts with a corresponding rail or groove of a holster and, in particular, provides a guide for the pistol in the holster.

16. Pistol according to any one of the preceding claims
**characterised in that**
the length of the shoulder support is designed in such a way that in the folded-in position the shoulder support does not project beyond the forward end of the pistol.

## Revendications

1. Pistolet à chargement automatique (1),
avec un cadre (2), qui présente sur la face supérieure une glissière de chariot (5) s'étendant dans la direction longitudinale, sachant que
• la glissière de chariot (5) héberge et/ou guide au moins partiellement un chariot (8) et un tube (9) avec un magasin à cartouches,
• le tube (9) est hébergé au moins partiellement intérieurement dans le chariot (8),
• le chariot (8) est mobile dans la glissière de chariot (5) entre une position de fin de course avant (11) et une position de fin de course arrière (12),
• le chariot (8) ferme le tube (9) dans la position de fin de course avant (11) dans la glissière de chariot (5),
• le chariot (8) ouvre le tube (9) dans au moins la position de fin de course arrière (12) dans la glissière de chariot (5),
et le cadre (2) présente
• une clenche de chariot (4) en vue du blocage du chariot (8),
• un dispositif de déclenchement (3), qui est mobile par rapport au cadre (2), et
• une pièce de poignée (6) avec une cage de magasin (10),
avec un support d'épaule (15),
**caractérisé en ce que**
le cadre (2) présente un dispositif d'hébergement (13), qui relié au cadre (2), rallonge le cadre dans la longueur du mouvement de chariot vers la position de fin de course arrière, présente une partie de la glissière de chariot (5) et héberge le chariot (8) au moins partiellement dans la position de fin de course arrière (12), et
le support d'épaule (15) est reliable avec le dispositif d'hébergement (13) via un dispositif de fixation (14).

2. Pistolet selon la revendication 1,
**caractérisé en ce que**
le dispositif d'hébergement (13) est constitué en une pièce avec le cadre (2).

3. Pistolet selon la revendication 1,
**caractérisé en ce que**
le dispositif d'hébergement (13) est constitué de manière amovible avec le cadre (2) et notamment comme adaptateur.

4. Pistolet selon une quelconque des revendications précédentes,
**caractérisé en ce que**
le dispositif de fixation (14) présente au moins une liaison mécanique et/ou par adhérence avec le support d'épaule (15), dans lequel le support d'épaule (15) est enfichable.

5. Pistolet selon une quelconque des revendications précédentes,
**caractérisé en ce que**
le dispositif de fixation (14) présente un blocage amovible (16) en vue de la fixation du support d'épaule (15).

6. Pistolet selon une quelconque des revendications 1 à 3,
**caractérisé en ce que**
le dispositif de fixation (14) présente une charnière (17) en vue de la liaison à mouvement pivotant du support d'épaule (15) avec le dispositif d'hébergement (13).

7. Pistolet selon la revendication 6,
**caractérisé en ce que**
le pistolet (1) présente, sur au moins une des surfaces latérales extérieures du cadre (2) dans la direction d'extension longitudinale du cadre (2), un dispositif de blocage (27) avec un élément d'encliquetage (28) ou un élément d'engrènement (30, 37) et un élément d'actionnement monté sur paliers mobiles (29) qui interagit avec le support d'épaule (15) et met notamment un blocage du support d'épaule (15) à disposition sur au moins une des surfaces latérales extérieures du cadre (2).

8. Pistolet selon la revendication 6,
**caractérisé en ce que**
le support d'épaule (15) présente l'élément d'engrènement (30, 37) ou l'élément d'encliquetage (28) qui interagit avec le dispositif de blocage (27).

9. Pistolet selon la revendication 6,
**caractérisé en ce que**
le pistolet (1) présente un élément de pression monté sur paliers à ressorts (31) sur au moins une des surfaces latérales extérieures du dispositif de fixation (14).

10. Pistolet selon la revendication 5,
**caractérisé en ce que**
le dispositif de fixation (14) présente un blocage amovible (16) en vue de la fixation du support d'épaule (15) dans au moins une position extensible ou télescopique en prolongation de la direction d'extension longitudinale du cadre (2).

11. Pistolet selon une quelconque des revendications précédentes,
**caractérisé en ce que**
le support d'épaule (15) présente un abaissement par rapport à la direction d'extension longitudinale du cadre (2).

12. Pistolet selon une quelconque des revendications précédentes,
**caractérisé en ce que**
le pistolet (1) présente un dispositif de visée (19), qui est relié avec le dispositif d'hébergement (13) via un autre dispositif de fixation (18).

13. Pistolet selon une quelconque des revendications précédentes,
**caractérisé en ce que**
le dispositif de fixation (18) surplombe le dispositif d'hébergement (13) et le chariot (8) dans la position de fin de course arrière (12).

14. Pistolet selon la revendication 10,
**caractérisé en ce que**
le dispositif de fixation (18) présente sur sa face supérieure un rail Picatinny (21).

15. Pistolet selon une quelconque des revendications précédentes,
**caractérisé en ce que**
le pistolet (1) présente une rainure (23) ou un rail sur au moins une des surfaces latérales extérieures du cadre (2) dans la direction d'extension longitudinale du cadre (2), qui interagit avec un rail ou une rainure correspondante d'un holster et met notamment une glissière à disposition pour le pistolet dans le holster.

16. Pistolet selon une quelconque des revendications précédentes,
**caractérisé en ce que**
la longueur du support d'épaule est constituée de sorte que le support d'épaule ne dépasse pas au-delà de l'extrémité avant du pistolet dans la position rabattue.
